# EUROPÄISCHE PATENTSCHRIFT

(11) **EP 0 652 723 B1**
(45) Veröffentlichungstag und Bekanntmachung des Hinweises auf die Patenterteilung: **29.01.1997**
(21) Anmeldenummer: 94914301.0
(22) Anmeldetag: 11.05.1994
(51) Int. Cl.: A47L 13/512

(54) **VORRICHTUNG ZUM HÄNGENDEN ANORDNEN EINES LÄNGSAUSGEDEHNTEN GEGENSTANDES**
DEVICE FOR SUSPENDING A LONGITUDINALLY EXTENDED OBJECT
DISPOSITIF PERMETTANT DE SUSPENDRE UN OBJET ETENDU EN LONGUEUR

(30) Priorität: 27.05.1993 CH 1600/93
(43) Veröffentlichungstag der Anmeldung: 17.05.1995
(73) Patentinhaber: Heer, Alfred, CH-8344 Bäretswil (CH)
(72) Erfinder: Heer, Alfred, CH-8344 Bäretswil (CH); Dubach, Alfred, CH-8344 Bäretswil (CH)
(74) Vertreter: Troesch Scheidegger Werner AG
(86) Internationale Anmeldenummer: CH9400087
(87) Internationale Veröffentlichungsnummer: WO9427487

(56) Entgegenhaltungen:
- WO-A-87/00018
- CH-A- 113 521
- CH-A- 247 405
- CH-A- 342 339
- FR-A- 626 467
- FR-A- 687 312
- FR-A- 734 104
- GB-A- 2 038 613
- US-A- 1 958 772
- US-A- 3 161 393

## Beschreibung

Die vorliegende Erfindung betrifft eine Vorrichtung Zum hängenden Anordnen insbesondere eines im wesentlichen längsausgedehnten Gegenstandes, umfassend mindestens ein Klemmelement, das gegen eine Wandung oder gegen ein weiteres Element gerichtet bewegbar ist, um den Gegenstand mittels seines Eigengewichtes dazwischen festklemmend zu halten, sowie eine Anordnung, umfassend mindestens eine Vorrichtung zum hängenden Anordnen von im wesentlichen längsausgedehnten Gegenständen mit unterschiedlicher Dicke oder Breite.

Für das hängende Anordnen von Werkzeugen, Haushaltgeräten, von Geräten für Garten und Hobby, von Skis, Snowboards und dergleichen sind eine Vielzahl von Vorrichtungen bzw. Einrichtungen bekannt. So beschreibt beispielsweise die EP-A-507 721 eine Klemmklammer, in welche Klammer der Gegenstand eingedrückt werden kann. Der Nachteil dieser Klammer besteht aber darin, dass jeweils nur Gegenstände mit vorgegebenen Dimensionen bzw. Gegenstände mit einem bestimmten Stieldurchmesser an dieser Klammer angeordnet werden können.

Im US Patent 4,170,333 und in der EP-PS 180 884 werden Klemmelemente für das Anordnen von Arbeitsgeräten vorgeschlagen, welche beide auf dem Prinzip des kleiner werdenden horizontalen Querschnittes beruhen. Bei beiden Geräten wird der Gegenstand in ein klammerartiges Gebilde eingeschoben, wobei beim Einschieben der horizontale Querschnitt relativ gross ist. Durch das Hängenlassen des anzuordnenden Gerätes wird auch die Klammer nach unten geschwenkt, wodurch der horizontale Querschnitt verkeinert wird und somit das Gerät festgeklemmt wird. Wiederum besteht der Nachteil darin, dass diese Klammern nur für Geräte mit einer bestimmten Grösse bzw. mit einem bestimmten Querschnitt verwendet werden können, und zudem vorzugsweise das Gerät einen runden Stiel aufweist. Ein weiterer Nachteil dieser Klammern besteht darin, dass beim Hängenlassen das Gerät nicht vertikal hängt, sondern beispielsweise im unteren Bereich gegen eine dahinterliegende Wand gedrückt wird. Beispielsweise für das Anordnen von Skis sind diese Klammern nicht geeignet.

In der US 4,852,747 wiederum wird eine Haltevorrichtung beschrieben, wo mittels eines Gegenstandes und seines Eigengewichtes eine Klemmwirkung zwischen einem schräg verschieblichen Nocken und einer Wandung erzielt wird. Der Klemmnocken bzw. die schräg nach unten bewegliche Klemmrolle drückt beim Hängenlassen beispielsweise die Skis gegen eine Wandung, wobei jedoch der Nachteil darin liegt, dass bei Gegenständen grösseren Gewichtes die Klemmwirkung durch die nach unten gerichtete Klemmrolle zu klein ist, und somit der Gegenstand zwischen Nocken und Wandung abrutscht.

In der DE-OS 38 18 031 wird eine Halterung von Werkzeugen dargestellt, wo bei Hängenlassen der Werkzeuge eine Klemmwirkung zwischen zwei beweglichen zylindrischen Körpern erzielt wird, die miteinander über zwei Zahnsegmente drehbeweglich verbunden sind. Der Nachteil dieser Vorrichtung besteht darin, dass im Falle des nicht genau horizontalen zueinander Ausrichtens der beiden Klemmrollen der dazwischen festgeklemmte Gegenstand verkantet wird bzw. schräg hängt. Zudem besteht in diesem Falle auch erneut die Gefahr, dass der Gegenstand nicht richtig festgehalten wird und abrutscht.

Aehnlich nachteilig ist die Lösung, welche in der FR 626 467 vorgeschlagen wird, wo zwei gegeneinander schwenkbare Bolzen beschrieben werden, welche eine geradflächige oder leicht pombierte Frontfläche aufweisen, zwischen welchen beiden Drehbolzen ein länglicher Gegenstand infolge seines Eigengewichtes dazwischen festgeklemmt wird.

Demgegenüber schlägt die US 3 161 393 in Abweichung zur erwähnten FR 626 467 vor, nur einen Drehbolzen für das hängende festklemmende Festhalten eines länglichen Gegenstandes vorzusehen, welcher drehbeweglich gegen eine feste Wandung gerichtet ist, um zwischen Bolzen und der festen Gegenwandung den Gegenstand einzuklemmen. Wohl ist in dieser Ausführung die Gefahr gebannt, dass der festgeklemmte Gegenstand verkantet wird oder schräg hängt, jedoch ergibt sich durch das einzige Klemmelement die Gefahr, dass der Gegenstand nicht ausreichend festgehalten wird. Bei schwereren Gegenständen, wie beispielsweise Schaufeln, kann der Gegenstand in der Halterung nach unten wegrutschen.

Es ist daher eine Aufgabe der vorliegenden Erfindung, eine Haltevorrichtung für das hängende Anordnen von längsausgedehnten Gegenständen wie Werkzeugen, Gartengeräten, Skis und dergleichen vorzuschlagen, wo ein sicheres, verkantfreies und einfaches Anordnen des Gegenstandes ermöglicht wird.

Eine weitere Aufgabe der Erfindung liegt darin, Gegenstände mit unterschiedlicher Breite bzw. Dicke in einer derartigen Haltevorrichtung anordnen zu können.

Erfindungsgemäss wird die gestellte Aufgabe mittels einer Vorrichtung gemäss dem Wortlaut nach Anspruch 1 gelöst.

Zum hängenden Anordnen insbesondere eines im wesentlichen längsausgedehnten Gegenstandes wie eines Werkzeuges, eines Garten- oder Haushaltgerätes, von Skis oder dergleichen, wird eine Vorrichtung vorgeschlagen, welche mindestens ein Klemmelement aufweist, das gegen eine gegenüberliegende Wandung oder gegen ein weiteres Element gerichtet bewegbar ist, um den Gegenstand, das Werkzeug und dergleichen mittels dessen Eigengewicht dazwischen festklemmend zu halten. Wesentlich dabei ist, dass das mindestens eine Element mindestens zwei in vertikaler Richtung voneinander beabstandete Auflageabschnitte und/oder mindestens einen flächig ausgebildeten Auflagebereich umfasst, vorgesehen, um an einer Seite des Gegenstandes beim Festklemmen bzw. beim hängenden Anordnen anzugreifen und den Gegenstand gegen die Wandung oder das weitere Element zu treiben.

Das Element ist derart schwenkbeweglich angeordnet, dass die mindestens zwei Abschnitte oder der flächige Bereich je um zwei Achsen, d.h. jeder Abschnitt um je eine Achse oder die Fläche wenigstens nahezu parallelogrammartig um mindestens zwei Achsen schwenkbeweglich sind, sodass die Bewegung gegen die Wandung bzw. gegen das weitere Element hin eine zum Festklemmen des Gegenstandes gebogene Abwärtsbewegung ist.

Gemäss einer Ausführungsvariante ist das mindestens eine Element im wesentlichen schwenkbeweglich in bezug auf die Wandung oder das weitere Element auf oder an einem plattenartigen Element wie beispielsweise einer Grundplatte angeordnet.

Vorzugsweise ist das mindestens eine Element eine Klemmbacke, wobei die zur Bildung der Backe vorgesehenen Abschnitte, bzw. deren Verbindungslinie, bzw. die durch die beiden Abschnitte gebildete Verbindungsfläche, bzw. der flächige Bereich, im wesentlichen parallel in bezug auf die Wandung bzw. in bezug auf die am weiteren Element zum Festklemmen vorgesehenen Abschnitte oder Flächen ausgebildet bzw. angeordnet sind.

Die zum Festklemmen vorgesehenen Abschnitte bzw. der flächige Bereich weisen eine im wesentlichen senkrecht zum plattenartigen Element wie der Grundplatte verlaufende Ausdehnung auf.

Das weitere Element weist vorzugsweise mindestens eine Punkt-, längsausgedehnte oder eine flächige Auflage auf, gegen welche der festzuklemmende Gegenstand mittels des einen Elementes getrieben wird.

Gemäss einer bevorzugten Ausführungsvariante ist das eine Element bzw. die Klemmbacke parallelogrammartig ausgebildet, mit einer Seite fest mit dem plattenartigen Element wie der Grundplatte verbunden und der gegenüberliegenden Seite parallel zur einen Seite schwenkbeweglich gegen die Wandung oder das weitere Element zum Festklemmen des Gegenstandes ausgebildet bzw. bewegbar.

Um diese schwenkbewegliche Bewegbarkeit zu erzielen, kann die gegenüberliegende Seite entweder um zwei in der einen Seite angeordnete Drehachsen schwenkbeweglich gelagert sein, oder aber die Klemmbacke kann wenigstens zu Teilen aus einem flexiblen oder elastischen bzw. gummielastischen Material gefertigt sein, um so der gegenüberliegenden Seite die Schwenkbeweglichkeit zur einen Seite zu verleihen. Als derartige flexible oder elastische Materialien kommen einerseits Metallbleche in Frage oder aber auch polymere Materialien wie beispielsweise handelsübliche weichgemachte, flexibilisierte oder plastifizierte Kunststoffe, oder aber auch elastomere Kunststoffe oder Gummi, wie sie üblicherweise für die Herstellung von derartigen Geräten verwendet werden. Wesentlich dabei ist, dass derartige Polymere bzw. Kunststoffe eine ausreichende Flexibilität aufweisen, andererseits aber eine ausreichende Festigkeit beinhalten, um auch Gegenstände höheren Gewichtes mit derartigen Klemmbacken festklemmen zu können, ohne dass die Klemmbacke dabei beschädigt wird. Als Beispiele seien thermoplastischer Polyester, Polyamid, Polyethylen, PVC, etc., genannt.

Selbstverständlich ist es aber auch möglich, die Bewegbarkeit der gegenüberliegenden Seite durch konstruktive Merkmale zu erreichen, indem beispielsweise an der einen Seite je endständig Bereiche mit geringerer Wandstärke gewählt werden, um so der Klemmbacke in diesen Bereichen eine gewisse Flexibilität zu verleihen.

Gemäss einer weiteren Variante und zur Erhöhung der Flexibilität der Klemmbacke ist es auch möglich, dass an der parallelogrammartig ausgebildeten Klemmbacke die frei bewegbare gegenüberliegende Seite fehlt, um so eine frontseitig offene, quasi U-förmige Klemme zu bilden mit zwei endständigen, zueinander parallel und weitgehendst senkrecht zum plattentartigen Element wie der Grundplatte verlaufenden kantenartigen oder streifenartigen Abschnitten.

Diese quasi kantenartigen Abschnitte können nach oben verlaufend aufgebogen sein, um so eine klemmbackenartige gebogene Wandung zu bilden, wobei die beiden Wandungen im nicht festklemmenden Zustand weitgehendst vertikal übereinander angeordnet sind. Weiter ist es auch möglich, diese kantenartigen Abschnitte mittels einer gummiartigen Schicht zu überziehen, oder an dieser Kante einen zylinderartigen, aus Gummi oder einem elastomeren Material hergestellten, wulstartigen Körper aufzustecken, um so beim Festklemmen des Gegenstandes eine bessere Klemmwirkung zu erzielen.

Für das Erzielen einer besseren Klemmwirkung können die Abschnitte oder der flächige Bereich der Klemmbacken auch aufgerauht werden oder mit einem Material beschichtet werden, das die Gleitreibung des festzkulemmenden Gegenstandes auf dem Abschnitt oder dem flächigen Bereich erhöht.

Gemäss einer weiteren bevorzugten Ausführungsvariante der Klemmvorrichtung ist das weitere Element analog zum einen Element weitgehendst flächensymmetrisch ausgebildet und diesem gegenüberliegend angeordnet und die beiden Elemente sind gegeneinander schwenkbeweglich angeordnet. Die oben erwähnte quasi Symmetriefläche zwischen den beiden Elementen wird durch den festzuklemmenden Gegenstand wie beispielsweise einem Paar Ski gebildet. Durch dieses flächensymmetrische Ausbilden der beiden Elemente wird so der festzuklemmende Gegenstand jeweils zwischen die beiden zueinander symmetrisch angeordneten Abschnitte bzw. die beiden zueinander symmetrisch ausgebildeten Flächen festgeklemmt. Beim Festklemmen wird zunächst der angeordnete Gegenstand wie beispielsweise das Gartengerät oder das Paar Ski zwischen den beiden Klemmelementen nach oben geschoben, wodurch die beiden Klemmelemente auseinandergetrieben werden. Anschliessend wird der Gegenstand hängengelassen, wodurch nun infolge des Eigengewichtes die beiden Klemmelemente wie beispielseise die beiden Klemmbacken gegeneinander getrieben werden, um den Gegenstand festzuhalten. Dadurch, dass beide Klemmelemente je zwei zueinander gegenüberliegende Klemmabschnitte aufweisen, oder aber je einen flächigen Klemmbereich, wird verhindert, dass sich der anzuordnende Gegenstand beim Hängenlassen verkanten kann. Zudem wird durch die grössere Auflagefläche sichergestellt, dass auch Gegenstände mit einem höherern Gewicht sicher angeordnet werden können.

Um sicherzustellen, dass auch Gegenstände mit höherem Gewicht, wie beispielsweise Eisenstangen und dergleichen, mit erfindungsgemässen Klemmvorrichtungen hängend angeordnet werden können, ist es beispielsweise auch möglich, in vertikaler Richtung verteilt mehrere Elemente gegenüber zu einer Wandung oder einer vorzugsweise analogen Anzahl weiterer Elemente anzuordnen, um dann den Gegenstand zwischen dieser Mehrzahl von Elementen festklemmend anzuordnen.

Vorzugsweise ausgebildete Ausführungsvarianten der erfindungsgemässen Vorrichtung bzw. von Klemmbacken sind in den abhängigen Ansprüchen 2-14 charakterisiert.

Vorzugsweise werden die erfindungsgemäss vorgeschlagenen Klemmelemente auf einer Grundplatte angeordnet, welche schienenartig ausgebildet ist und beispielsweise entlang der Schiene Einrasteinrichtungen enthält, auf welcher Schiene längsverschieblich und einrastbar die Klemmelemente wie Klemmbacken angeordnet werden können. Durch diese Längsverschieblichkeit der einzelnen Klemmelemente wie Klemmbakken ist es möglich, dazwischen Geräte, Werkzeuge oder Sportgeräte anzuordnen, welche unterschiedliche Dicken oder Breiten aufweisen. Beispielsweise ist es mit derartig längsverschieblichen Klemmelementen möglich, an einem "Skirechen" auch Snowboards anzuordnen, indem die Klemmbacken für eine entsprechende Distanz auseinandergezogen werden. Aber auch im Haushalt oder bei Gartengeräten ist es vorteilhaft, wenn Geräte und Werkzeuge mit unterschiedlicher Dicke oder Breite an einer derartigen Haltevorrichtung angeordnet werden können.

Gemäss einer weiteren Ausführungsvariante ist es aber auch möglich, dass die Klemmelemente beispielsweise auf Führungsplatten angeordnet sind, welche Führungsplatten Klemm- oder Haltemittel aufweisen, um die Führungsplatten mit den Klemmelementen auf der schienenartigen Grundplatte festzuhalten. Diese Klemm- oder Haltemittel sind derart ausgebildet, dass die Klemmelemente stufenlos entlang der Schiene verschieblich angeordnet werden können.

Bevorzugte Ausführungsvarianten derartiger Anordnungen zum hängenden Anordnen von im wesentlichen längsausgedehnten Gegenständen mit unterschiedlicher Dicke bzw. unterschiedlichen Dimensionen unter Benutzung der erfindungsgemäss definierten Klemmelemente sind in den Ansprüchen 15-18 charakterisiert.

Die Erfindung wird nun anschliessend beispielsweise und unter Bezug auf die beigefügten Figuren näher erläutert. Dabei zeigen:
Fig. 1 eine erfindungsgemässe Klemmvorrichtung in Vorderdraufsicht, umfassend ein gegen eine Wandung schwenkbewegliche Klemmbacke;
Fig. 2, wiederum in Vorderdraufsicht, schematisch dargestellt, eine weitere Ausführungsvariante einer erfindungsgemässen Klemmbacke;
Fig. 3, in Vorderdraufsicht, eine weitere Klemmvorrichtung, umfassend zwei gegeneinander schwenkbeweglich ausgebildete Klemmbacken;
Fig. 4, in Seitenperspektive von vorne, eine weitere Ausführungsvariante einer Klemmvorrichtung, umfassend zwei gegeneinander schwenkbeweglich ausgebildete Klemmbacken und weitere Haltelemente für das Anordnen von Hilfsgeräten;
Fig. 5 die Klemmbacken von Fig. 4, umfassend je eine frontseitige Beschichtung zur Erhöhung der Gleitreibung;
Fig. 6 eine Vielzahl von erfindungsgemässen Klemmbacken gemäss den Figuren 4 und 5;
Fig. 7 eine weitere Ausgestaltung einer erfindungsgemässen Klemmvorrichtung in Perspektive von vorn;
Fig. 8 eine weitere erfindungsgemässe Klemmvorrichtung in Perspektive von vorne, umfassend zwei Klemmbacken, geeignet für das Anordnen eines Paar Skis;
Fig. 9 die Klemmvorrichtung von Fig. 8, angeordnet auf einer schienenartig ausgebildeten Grundplatte, umfassend mehrere Einrastelemente;
Fig. 10 die Grundplatte von Fig. 9 und die beiden Klemmbacken im auseinandergezogenen Zustand;
Fig. 11 eine weitere Ausführungsvariante einer schienenartig ausgebildeten Grundplatte für das Anordnen einer Klemmvorrichtung ähnlich den Figuren 8 und 9, schematisch in Perspektive von vorne gesehen;
Figuren 12a und 12b, schematisch dargestellt, eine Klemmbacke der Klemmvorrichtung gemäss Fig. 11 an der schienenartig ausgebildeten Grundplatte im längsverschieblichen und im festgelegten Zustand;
Figuren 13a und 13b, in Frontansicht und Ansicht von oben, eine weitere Ausführungsvariante einer Klemmvorrichtung, geeignet für das stufenlose Längsverschieben entlang einer schienenartig ausgebildeten Grundplatte;
Figuren 14a und 14b die Führungsplatte der Klemmvorrichtung von Figuren 13a und 13b in Ansicht von vorn und Obendraufsicht, welche Führungsplatte geeignet ist für die stufenlose Längsverschiebbarkeit der Klemmvorrichtung;
Figuren 15a, 15b und 15c, schematisch dargestellt, das Anordnen der Klemmvorrichtung, dargestellt in den Figuren 13a und 13b, auf der schienenartigen Grundplatte sowie das festklemmende Anordnen eines Gegenstandes zwischen der Klemmvorrichtung;
Fig. 16, schematisch dargestellt, in Ansicht von vorn, das Anordnen von Gegenständen mit unterschiedlicher Dicke bzw. Dimensionen auf einer schienenartigen Grundplatte, umfassend mehrere Klemmvorrichtungen, dargestellt in den Figuren 13a und 13b, und
Figuren 17a und 17b eine weitere Ausgestaltung einer Führungs- bzw. Bodenplatte in Perspektive sowie in Obendraufsicht, geeignet zum stufenlosen Längsverschieben einer Klemmvorrichtung.

Fig. 1 zeigt in Vorderdraufsicht schematisch eine erfindungsgemässe Klemmvorrichtung, umfassend einerseits eine Klemmbacke 1 und andererseits eine gegenüberliegend angeordnete Wandung bzw. Auflagefläche 21, gegen welche die Klemmbacke 1 schwenkbar ist, um im dazwischen angeordneten Zwischenraum 23 einen längsausgedehnten Gegenstand wie beispielsweise einen Besen, eine Gartenhacke oder ein Paar Ski festzuklemmen.

Die erfindungsgemäss ausgebildete Klemmbacke 1 umfasst zwei frontseitig gegen die Wandung 21 hin gerichtete längsausgedehnte Abschnitte 3 und 5, welche parallel zur Auflagefläche 21 bzw. im wesentlichen senkrecht zu einer hinter der Klemmbacke 1 angeordneten Grundplatte 17 längsausgedehnt ausgebildet sind. Diese beiden Abschnitte 3 und 5 sind beispielsweise mittels eines Steges oder einer Verbindungsfläche 4 miteinander verbunden. Im weiteren weist die Klemmbacke 1 eine entgegengesetzt zur Wandung 4 parallele Seitenwandung 11 auf, welche vorzugsweise fest mit der dahinterliegenden Grundplatte 17 verbunden ist. Seitlich an der Wandung 11 sind scharnierartige Verbindungen 8 und 10 mit den beiden weiteren Seitenflächen 13 und 15 vorgesehen, um so der Klemmbacke 1 eine quasi parallelogrammartige Gestalt zu verleihen. Über die Grundplatte 17 kann sowohl die Klemmbacke 1 wie auch die Wandung 21 fest mit einer dahinter angeordneten Wandung verbunden sein. Für das festklemmende Anordnen eines Gegenstandes wird dieser nun im Zwischenraum 23 zwischen der Klemmbacke 1 und der Wandung 21 durch Aufwärtsbewegung eingefügt, wodurch die Klemmbacke 1 nach oben getrieben wird. Anschliessend wird der festzuklemmende Gegenstand losgelassen, wodurch er infolge seines Eigengewichtes und der Reibung an den beiden Abschnitten 3 und 5 mittels der Klemmbacke 1 gegen die Wandung 21 getrieben wird, und so festklemmend gehalten wird.

Erfindungswesentlich ist nun, dass die Klemmbacke 1 entweder zwei Abschnitte 3 und 5 zum Festklemmen des Gegenstandes aufweist, oder aber eine flächige Auflage, wie beispielsweise die Wandung 4, falls die beiden Abschnitte 3 und 5 nicht vorstehend ausgebildet sind. Durch diese beiden Abschnitte oder die flächige Auflage wird sichergestellt, dass ein Verkanten des hängend angeordneten Gegenstandes verunmöglicht wird und zudem auch Gegenstände mit grösserem Eigengewicht einwandfrei hängend angeordnet werden können, ohne dass sie zwischen Klemmbacke und Wandung abrutschen.

In Fig. 2 ist wiederum in Vorderdraufsicht eine weitere Ausführungsvariante einer erfindungsgemässen Klemmbacke dargestellt, wobei in diesem Fall die beiden frontseitig angeordneten Abschnitte 3 und 5 bzw. die Wandung 4 in einem mittig angeordneten Scharnier 4a mit einer Schwenkachse 7 über einen Steg oder eine Wandung 9 verbunden sind. Wiederum wird ein Gegenstand zwischen den beiden Abschnitten 3 und 5 bzw. der Wandung 4 und der gegenüberliegenden Wandung 21 festklemmend angeordnet.

In Fig. 3 ist eine bevorzugte Ausführungsvariante einer erfindungsgemässen Klemmvorrichtung dargestellt, indem zwei sich gegenüberliegende Klemmbacken 1 angeordnet sind, die in bezug auf die mittig verlaufende "Klemmfläche" flächensymmetrisch ausgebildet sind. Dabei sind gleiche Bestandteile wie in den Figuren 1 und 2 mit den selben Referenzzahlen versehen. In Abweichung zu Fig. 1 umfasst nun die rückseitige Wandung 11 nicht je endständig zwei Scharniere oder drehbewegliche Achsen, sondern die Wandung 11 ist je endständig mit einem flexiblen Material umgebogen, um so in den beiden Achspunkten 8a bzw. 10a der gegenüberliegenden Wandung eine gewisse Schwenkbeweglichkeit bzw. Drehbeweglichkeit zu verleihen. Ganz generell können die beiden Klemmbacken 1 gemäss Fig. 3 mit einem flexiblen oder elastischen Material gefertigt sein, wie beispielsweise einem Eisenblech oder einem flexiblen oder elastischen Kunststoff, wodurch automatisch die beiden Klemmbacken in den Punkten 8a und 10a eine gewisse Schwenkbeweglichkeit aufweisen. Selbstverständlich wird durch die Wahl eines flexiblen oder elastischen Materials auch ermöglicht, dass die beiden Klemmbacken 1 entlang der beiden sich gegenüberliegenden Seitenflächen 13 und 15 leicht aufgebogen werden. Für das hängende Anordnen eines festzuklemmenden Gegenstandes wie beispielsweise eines Paar Skis werden diese zunächst wiederum zwischen den beiden Klemmbacken 1 durch nach oben Bewegen eingeführt und anschliessend hängen gelassen, wodurch die beiden Klemmbacken 1 gegeneinander getrieben werden.

In Fig. 4 sind analog zu Fig. 3 zwei identische flächensymmetrisch zueinander angeordnete Klemmbacken an einer Grundplatte 4 vorgesehen, beispielsweise geeignet für das Anordnen eines Paar Skis. Beidseitig der beiden Klemmbacken 1 sind Halteelemente 27 angeordnet, womit zusätzlich ein Paar Skistöcke angeordnet werden kann.

Um die Festhaltewirkung zwischen zwei erfindungsgemässen Klemmbacken 1 zusätzlich zu erhöhen, ist es möglich, wie in Fig. 5 dargestellt, entlang den beiden Frontseiten 4 eine zusätzliche Gummiüberdeckung vorzusehen, die beispielsweise zusätzlich aufgerauht sein kann. Anstelle eines gummiartigen Materials kann selbstverständlich auch ein entsprechendes Polymer, wie beispielsweise ein Silikon, ein Polyurethan oder ähnliches Material verwendet werden, um die beiden frontseitigen Flächen 4 zu beschichten.

Um entlang einer Grundplatte 17 möglichst viele Gegenstände hängend anordnen zu können, wird, wie in Fig. 6 schematisch und in Perspektive dargestellt, das Anordnen mehrerer Klemmvorrichtungen vorgeschlagen. Dabei erfolgt das Anordnen von erfindungsgemässen Klemmbacken in zwei voneinander beabstandeten horizontalen Ebenen, wobei in der Anordnung gemäss Fig. 6 in der oberen Ebene Klemmbacken angeordnet sind, geeignet für das Anordnen von dünneren Gegenständen, währenddem in der unteren horizontalen Ebene Klemmbacken angeordnet sind, die wesentlich stärker voneinander beabstandet sind. Letztere Klemmbacken sind somit geeignet für das Anordnen von breiteren bzw. von dickeren Gegenständen.

Fig. 7 zeigt eine weitere Ausführungsvariante einer erfindungsgemässen Vorrichtung, umfassend zwei sich gegenüberliegend angeordnete Klemmbacken, wobei nun zwischen den beiden Seitenflächen 13 und 15 weitere lamellenartige oder stegartige Elemente 27 angeordnet sind, die dieselbe Länge aufweisen, wie die beiden genannten Seitenflächen 13 und 15. Dadurch ergeben sich frontseitig eine Vielzahl von Halteabschnitten für das Festhalten eines zwischen den Klemmbacken anzuordnenden Gegenstandes. Dies kann beispielsweise dann von Vorteil sein, wenn der zwischen den beiden Klemmbacken anzuordnende Gegenstand aufgerauhte Oberflächen aufweist, welche beispielsweise an flächig ausgebildeten Klemmbacken eine ungenügende Haftung ergeben würden.

In Fig. 8 ist eine weitere bevorzugte Ausführungsvariante einer erfindungsgemässen Klemmvorrichtung dargestellt, insbesondere geeignet für das Anordnen eines Paar Skis. In der Klemmvorrichtung gemäss Fig. 8 wird auf das Verbinden der beiden frontseitigen Klemmabschnitte 3 und 5 mittels einer Auflagefläche 4 verzichtet, um so ein noch individuelleres Anpassen der Abschnitte der äusseren Konturen des dazwischen festzuklemmenden Gegenstandes zu ermöglichen. Insbesondere bei Skis, deren Dicke von der Bindung zur Frontschaufel hin abnimmt, ist es vorteilhaft, wenn die frontseitigen Abschnitte 3 und 5 quasi freischwingend um die rückseitige Wandung 11 angeordnet sind, um sich so besser an die unterschiedliche Dicke der Skis anpassen zu können. In der Ausführung gemäss Fig. 8 sind weiter die so entstehenden quasi kantenartigen Auflageabschnitte 3 und 5 zusätzlich nach oben aufgebogen, um so beinahe halbrunde Wandungsabschnitte 3b und 5b zu bilden. Diese Wandungsabschnitte können beispielssweise zusätzlich mit einem gummiartigen Material oder einem Kunststoff beschichtet sein, um wiederum die Reibwirkung zu erhöhen und so Gegenstände festhalten zu können, die ein höheres Gewicht aufweisen. Auch die Klemmbacken bzw. die Klemmvorrichtung gemäss Fig. 8 kann entweder aus Metall gefertigt sein, wie beispielsweise aus einem Eisenblech oder aber aus einem Kunststoffmaterial, wie beispielsweise Polyamid, thermoplastischem Polyester, PVC, Polyethylen und dergleichen. Wesentlich ist, dass das Material eine ausreichende Flexibilität aufweist, um nicht beim Aufbiegen beim Anordnen des Gegenstandes in den beiden Achsbereichen 8a bzw. 10a oder entlang der Seitenflächen 13 oder 15 zu brechen.

In Fig. 9 wiederum ist eine Klemmvorrichtung analog derjenigen von Fig. 8 auf einer schienenartigen Grundplatte 17 angeordnet, umfassend in Längsrichtung mehrere Einrastpositionen 18 sowie zwei Längsschienen 19, in welchen Schienen die beiden Klemmbacken 1 je längsverschieblich angeordnet sind. Um die beiden Klemmbacken fest anzuordnen, umfassen die Klemmbacken Einrastnocken 20, welche in den Einrastelementen 18 einrasten können. Um die beiden Klemmbacken längsverschieblich entlang den beiden Schienen 19 zu verschieben, umfassen sie weiter Führungen 16, welche ihrerseits fest mit den beiden endständigen Wandungen 11 verbunden sind.

In Fig. 10 ist die Anordnung gemäss Fig. 9 in Seitenperspektive von vorn im ausgezogenen Zustand dargestellt, um so besser zu illustrieren, wie die Längsverschieblichkeit der Klemmbacken entlang der Grundplatten 17 in den angegebenen Pfeilrichtungen bewerkstelligt werden kann. Mit der Klemmvorrichtung gemäss den Figuren 9 und 10 ist es nun möglich, sowohl schmale Gegenstände, wie beispielsweise einen Besen, einen Spaten oder ein Paar Skis anzuordnen, oder aber auch einen breiten bzw. dicken Gegenstand, wie beispielsweise ein Snowboard. Der Vorteil einer derartigen Anordnung liegt darin, dass in einem herkömmlichen "Skirechen" sowohl Skis wie auch Snowboards gleichzeitig angeordnet werden können, ohne die Notwendigkeit, dass unterschiedliche Vorrichtungen vorzusehen sind für das Anordnen der unterschiedlichen Sportgeräte. Derselbe Vorteil gilt natürlich auch für das Anordnen von Haushaltgeräten, Werkzeugen, Gartengeräten usw.

In Fig. 11 ist analog den Figuren 9 und 10 erneut eine Klemmvorrichtung 3 dargestellt, welche längsverschieblich entlang einer schienenartigen Führung 17 festlegbar ist. Die Vorrichtung in Fig. 11 umfasst dabei die beiden Klemmbacken 1, umfassend je die beiden flexibel ausgebildeten längsausgedehnten Wandungen 3 und 5, welche dazu vorgesehen sind, um dazwischen ein Objekt wie ein Paar Ski festklemmend anzuordnen. Die beiden Klemmbacken 1 sind auf einer längsausgedehnten schienenartigen Grundplatte 17 angeordnet, welche mittig zum Zwecke der besseren Darstellung unterbrochen dargestellt ist, wobei die beiden Schienenabschnitte gestrichelt durch den Unterbrechungsabschnitt 17b in Tat und Wahrheit miteinander verbunden sind. Auch sind in der Darstellung gemäss Fig. 11 die beiden Klemmbacken 1 von der Mitte aus gesehen in unterschiedlicher Perspektive dargestellt, in Wirklichkeit verläuft die komplette Schiene 17 in einer Geraden. Im weiteren ist die schienenartige Grundplatte 17 über einen rückseitigen Verbindungssteg 17a an einer rückseitigen Wandung 29 befestigt.

Die beiden Klemmbacken 1 sind wiederum analog der Anordnung gemäss den Figuren 9 und 10 auf einer Führungsplatte 16 angeordnet, welche Führungsplatte 16 weiter je einen frontseitigen, je die Schiene 17 oben und unten umgreifenden Führungsabschnitt 20b aufweisen, um die Führung 16 entlang der Grundplatte 17 längsverschieblich zu halten.

Wie aus den Figuren 12a bzw. 12b erkennbar ist, ist dieser Führungsabschnitt 20b schrägwinklig in bezug zur Führung 16 ausgebildet, wobei auf den Sinn dieses schrägen Abwinkelns unter bezug auf die Figuren 12a und 12b näher eingegangen wird. Im weiteren umfasst die Führung 16 je einen rückseitigen Halteabschnitt 20a, um die Führung 16 an der schienenartigen Grundplatte 17 festklemmend anzuordnen.

Anhand der Figuren 12a und 12b soll die Funktionsweise der Anordnung bzw. der Front- bzw. Bodenplatte 16 gemäss den Fig. 11 und 12 näher erläutert werden. In Fig. 12a ist der Festhalteabschnitt 20a von der Grundplatte 17 weggeschwenkt, wodurch der Führungsabschnitt 20b im wesentlichen senkrecht zur Schiene 17 angeordnet ist. Dadurch ergibt sich ein vergrösserter Durchmesser des Führungsschlitzes im Führungsabschnitt 20b, wodurch die Klemmbacke entlang der Schiene 17 längsverschieblich ist. So wird die Klemmbacke beispielsweise in Richtung zur anderen Klemmbacke der Klemmvorrichtung 1 hin verschoben, oder von dieser weg, je nachdem, wie gross der dazwischen festzuhaltende Gegenstand ist.

Um die Klemmbacke an der Schiene 17 fest anzuordnen, wird nun der Festhalteabschnitt 20a über die Schiene 17 aufgeschoben, wobei beispielsweise durch das klemmenartige Ausbilden des Festhalteabschnitte 20a dieser fest an der Schiene verankert werden kann. Nun zeigt sich, dass der Führungsabschnitt 20b angewinkelt in bezug auf die Schiene 17 angeordnet ist, was dazu führt, dass ebenfalls eine Klemmwirkung im Bereich des Führungsabschnittes erzeugt wird. Dies deshalb, da der Führungsschlitz im Führungsabschnitt 20b in bezug auf die Grundschiene 17 durch das schräge Anordnen verkleinert worden ist. Somit kann die Klemmbacke auch bei relativ grossen Kräften infolge des mittig angeordneten festzuhaltenden Gegenstandes nicht mehr in Längsrichtung verschoben werden. Um die Klemmbacke wieder zu lösen, wird einfach der Festhalteabschnitt 20a von der Grundschiene 17 abgehoben, wodurch auch die Klemmwirkung im Führungsabschnitt 20b aufgehoben wird.

In den Figuren 13a und 13b ist eine weitere Ausführungsvariante von erfindungsgemässen Klemmbacken 1 dargestellt, wobei Fig. 13a zwei einander zugeordnete Klemmbacken 1 in Ansicht von vorne zeigt, währenddem Fig. 13b eine der beiden Klemmbacken in Ansicht von oben zeigt. Die Klemmbacken 1, dargestellt in den Figuren 13a und 13b, sind, analog den Klemmbacken in den Figuren 11, 12a und 12b, dazu geeignet, entlang einer Schiene 17 stufenlos verschieblich angeordnet zu werden. Die Klemmbacken weisen einen rückseitigen Haltekörper 11 auf, wobei in Halteschlitzen 11a und 11b dieses Haltekörpers 11 je die beiden Schenkel 3 und 5 angeordnet sind, welche je frontseitig die erfindungsgemässen streifenartigen Abschnitte aufweisen zum Festhalten eines Gegenstandes zwischen den beiden Klemmbacken. Diese beiden Schenkel 3 und 5 sind beispielsweise aus einem gummielastischen Material gefertigt, wodurch beim Einführen des festzuhaltenden Gegenstandes von unten je die beiden Schenkel etwas nach oben ausgelenkt werden, worauf beim Freigeben des Gegenstandes dieser durch erneutes nach unten Schwenken je der beiden Schenkel 3 und 5 klemmend festgehalten wird.

Analog der Klemmbacken in den Figuren 11, 12a und 12b, weisen die Klemmbacken gemäss Fig. 13a bzw. 13b je eine Führungsplatte 16 auf, auf welcher Führungsplatte der Haltekörper 11 beispielsweise über Schraubverbindungen 23 festgehalten wird. Wie insbesondere aus Fig. 13b erkennbar ist, kann eine Schraube 23a in einer entsprechenden Aufnahme 23b am Haltekörper 11 eingeschraubt sein. Die Führungsplatte 16 weist wiederum je einen Führungsabschnitt 20b auf, sowie einen rückseitigen Halteabschnitt 20a, welcher Halteabschnitt einen Festhaltenocken 20c aufweist zum einrastenden Festhalten der Grundplatte 16 an der Schiene 17. Zum Längsverschieben der Klemmbacken wird analog der Darstellung in Fig. 12a der Halteabschnitt 20a von der Schiene 17 weggeschwenkt, indem der Haltenocken 20c über die Schienenkante hinweggehoben wird. Dabei wird die Führungsplatte soweit weggeschwenkt, bis der Führungsabschnitt 20b im wesentlichen senkrecht zur Schiene 17 verläuft, wodurch ein Längsverschieben der Klemmbacke möglich ist.

In den Figuren 14a und 14b ist ausschnittsweise die Führungsplatte 16 in Vorderansicht und in Obendraufsicht dargestellt, wobei auf die Darstellung des Klemmkörpers selbst verzichtet worden ist. In den Figuren 14a und 14b ist der im Führungsabschnitt 20b vorhandene Führungsschlitz mit 20d bezeichnet.

In den Figuren 15a, b und c ist schematisch dargestellt, wie zum Anordnen beispielsweise eines stabförmigen Gegenstandes zunächst die beiden Klemmbacken positionsrichtig angeordnet werden, und anschliessend der Gegenstand selbst hängend angeordnet wird.

In Fig. 15a wird der Gegenstand 31 an die beiden Schenkel 3 und 5 der einen Klemmbacke 1 angelegt und festgehalten, währenddem die andere Klemmbacke 1 gegen den festzuklemmenden Gegenstand durch Wegschwenken der Führungsplatte verschoben wird. Dabei wird letztere Klemmbacke soweit zum Gegenstand 31 hin verschoben, dass dieser fest an je beiden Schenkein 3 und 5 anliegt.

Gemäss Fig. 15b wird nun der Gegenstand von unten in Pfeilrichtung zwischen den beiden Klemmbacken 1 nach oben getrieben, wobei je die beiden Schenkel 3 und 5 infolge ihrer Gummielastizität ebenfalls nach oben ausgelenkt werden.

Gemäss Fig. 15c wird der Gegenstand 31 freigegeben, wodurch dieser infolge seines Eigengewichtes wiederum nach unten getrieben wird, womit gleichzeitig auch die beiden Schenkel 3 und 5 infolge ihrer Gummielastizität nach unten getrieben werden, bis der Gegenstand 31 zwischen den Schenkein 3 und 5 fest eingeklemmt ist. Aus Fig. 15c wird nun deutlich, dass infolge des doppelten Festklemmens des Gegenstandes 31 zwischen einerseits den beiden Schenkein 3 und andererseits zwischen den beiden Schenkeln 5 ein Verkanten oder seitliches Auslenken unmöglich wird.

In Fig. 16 ist wiederum in Vorderdraufsicht eine Führungsschiene 17, angeordnet an einer Wand 29, dargestellt, umfassend mehrere Klemmvorrichtungen bzw. Klemmbacken gemäss der Erfindung. In Fig. 16 ist deutlich erkennbar, dass durch die stufenlose seitliche Längsverschiebung der Klemmbacken das Anordnen von verschiedenen Gegenständen mit unterschiedlichen Dimensionen bzw. mit unterschiedlicher Dicke möglich wird. So ist es beispielsweise möglich, ein relativ breites bzw. dickes Brett anzuordnen, ein Paar Ski anzuordnen, ein Rohr anzuordnen, etc. Dabei ist es natürlich klar, dass je nach Tiefe des Gegenstandes ggf. auch die erfindungsgemässen Klemmbacken eine grössere Tiefe aufzuweisen haben. So ist es möglich, beispielsweise die Klemmbacken, dargestellt in den Figuren 13 und 14, mit einer Tiefe von 5 cm, 10 cm oder mehr auszubilden.

In den Figuren 17a und 17b ist eine weitere Ausgestaltung einer Führungs- bzw. Bodenplatte 16 dargestellt ohne die darauf anzuordnende Klemmvorrichtung, welche Führungs- bzw. Bodenplatte erneut dazu vorgesehen ist, um eine Klemmbacke entlang einer Führungsschiene 17 stufenlos verschieben zu können. Dabei zeigt Fig. 17a diese Ausführungsvariante in Perspektive von vorne gesehen, währenddem Fig. 17b die Führungsplatte in Obendraufsicht darstellt.

Wiederum wird die Führungs- bzw. Bodenplatte 16 mittels rückseitigem Halteabschnitt 20a und Führungsabschnitt 20b an der Längsschiene 17 gehalten. Die Verschiebbarkeit bzw. Festlegbarkeit der Führungsplatte 16 wird mittels eines Exzenters 41 bewerkstelligt, welcher in einer Öffnung 43 der Führungsplatte 16 einsteckbar ist. Wie insbesondere aus Fig. 17b erkennbar, ist der Exzenter 41 von einer offenen Stellung in eine geschlossene Stellung schwenkbar, wobei durch die exzentrische Ausbildung des Exzenters 41, wie ebenfalls in Fig. 17b dargestellt, die Führungsplatte 16 entweder an der Schiene 17 festgeklemmt oder freigegeben wird.

Damit kann die Führungs- bzw. Bodenplatte 16 auf der Schiene 17 verschoben werden, wenn der Exzenter offen ist, währenddem durch Schwenken des Exzenters 41 die Führungsplatte 16 an der Schiene 17 festgeklemmt wird. Der Vorteil dieser Führungsplatte 16 liegt darin, dass die Kipp- bzw. Schwenkbewegung der Führungsplatte 16 gemäss Figuren 13a und 13b entfällt. Dadurch wird auch sichergestellt, dass beim Fixieren der Klemmbacken an einem aufzuhängenden Gegenstand, die Distanz zwischen den beiden Klemmbacken durch das Zurückschwenken der festzuklemmenden Klemmbacke nicht mehr vergrössert wird.

Die in den Figuren 1 bis 17 beispielsweise dargestellten erfindungsgemässen Klemmvorrichtungen dienen einzig der Erläuterung der Erfindung, und können selbstverständlich auf X-beliebige Art und Weise abgeändert, modifiziert oder ergänzt werden. Auch ist es unerheblich, ob die erfindungsgemässen Vorrichtungen aus Metall oder einem Kunststoff gefertigt sind. Auch ist die Erfindung nicht auf Klemmbacken beschränkt, welche nur je zwei Auflageabschnitte oder eine Fläche aufweisen, sondern es können, wie insbesondere in Fig. 7 dargestellt, derartige Klemmbacken auch mehrere Abschnitte aufweisen für das festklemmende Anordnen von Gegenständen. Auch ist es möglich, mehrere Klemmbacken horizontal übereinander anzuordnen, um so ein sicheres klemmendes Festhalten von schweren Gegenständen zu ermöglichen.

Erfindungswesentlich ist, dass mindestens ein Klemmelement bzw. eine Klemmbacke vorgesehen ist, welche mindestens zwei Klemmabschnitte oder einen flächigen Klemmbereich aufweist.

## Patentansprüche

1. Vorrichtung zum hängenden Anordnen insbesondere eines längsausgedehnten Gegenstandes, umfassend mindestens ein Klemmelement, das gegen eine Wandung oder gegen ein weiteres Element gerichtet bewegbar ist, um den Gegenstand mittels dessen Eigengewicht dazwischen festklemmend zu halten, dadurch gekennzeichnet, dass das mindestens eine Element (1) mindestens zwei in vertikaler Richtung voneinander beabstandete Auflageabschnitte (3,5) und/oder mindestens einen flächig ausgebildeten Auflagebereich (4) umfasst, vorgesehen, um an einer Seite des Gegenstandes (30) beim Festklemmen bzw. beim hängenden Anordnen anzugreifen und den Gegenstand gegen die Wandung (21) oder das weitere Element (1) zu treiben, wobei das Element derart schwenkbeweglich angeordnet ist, dass die mindestens zwei Abschnitte (3,5) oder der flächige Bereich (4) je um zwei Achsen (8,10; 8a,10a), d.h. jeder Abschnitt (3,5) um je eine Achse oder die Fläche (4) parallelogrammartig um mindestens zwei Achsen, schwenkbar sind bzw. ist, sodass die Bewegung gegen die Wandung (21) bzw. das weitere Element (1) hin zum Festklemmen des Gegenstandes (30) eine gebogene Abwärtsbewegung ist.

2. Vorrichtung nach Anspruch 1 , dadurch gekennzeichnet, dass das mindestens eine Element (1) im wesentlichen schwenkbeweglich in bezug auf die Wandung (21) oder das weitere Element (1) auf oder an einem plattenartigen Element (17) angeordnet ist.

3. Vorrichtung nach einem der Ansprüche 1 oder 2, dadurch gekennzeichnet, dass das mindestens eine Element (1) eine Klemmbacke ist, wobei die zur Bildung der Backe vorgesehenen Abschnitte (3,5) bzw. die Verwendung der Abschnitte (4) und/oder der flächige Bereich (4) im wesentlichen parallel in bezug auf die Wandung (21) bzw. in bezug auf die am weiteren Element (1) zum Festklemmen vorgesehenen Abschnitte (3,5) oder Flächen (4) ausgebildet sind.

4. Vorrichtung nach einem der Ansprüche 1 bis 3, dadurch gekennzeichnet, dass eine Längsausdehnung der Abschnitte (3,5) bzw. die Fläche (4) im wesentlichen senkrecht zum plattenartigen Element (17) verlaufend angeordnet sind.

5. Vorrichtung nach einem der Ansprüche 1 bis 4, dadurch gekennzeichnet, dass das weitere Element (1) mindestens eine Punkt-, längsausgedehnte oder eine flächige Auflage aufweist, gegen welche der festzuklemmende Gegenstand mittels des einen Elementes (1) treibbar ist.

6. Vorrichtung nach einem der Ansprüche 1 bis 4, dadurch gekennzeichnet, dass das eine Element (1) eine parallelogrammartig ausgebildete Klemmbacke ist, mit einer Seite (11) fest mit dem plattenartigen Element (17) verbunden und der gegenüberliegenden Seite (4) parallel zur einen Seite schwenkbeweglich gegen die Wandung (21) oder das weitere Element (1) zum Festklemmen des Gegenstandes bewegbar.

7. Vorrichtung nach einem der Ansprüche 1 bis 6, dadurch gekennzeichnet, dass die Klemmbacke (1) wenigstens zu Teilen aus einem flexiblen oder elastischen Material gefertigt ist, um der gegenüberliegenden Seite (4) die Schwenkbeweglichkeit in bezug zur einen Seite (11) zu verleihen.

8. Vorrichtung nach einem der Ansprüche 1 bis 4, dadurch gekennzeichnet, dass das eine Element (1) parallelogrammartig ausgebildet ist mit einer Seite (11) fest mit dem plattenartigen Element (17) verbunden, jedoch ohne eine frei bewegbare gegenüberliegende Seite, um so eine frontseitig offene, quasi U-förmige Klemme zu bilden mit zwei endständigen zueinander parallel und weitgehendst senkrecht zum plattenartigen Element (17) verlaufenden kantenartigen oder streifenartigen Anschnitten (3,5).

9. Vorrichtung nach Anspruch 8, dadurch gekennzeichnet, dass die kantenartigen Abschnitte (3,5) nach oben verlaufend aufgebogen sind, um je eine klemmbackenartige gebogene Wandung (3b,5b) zu bilden, wobei die beiden Wandungen im nicht festklemmenden Zustand weitgehendst vertikal übereinander angeordnet sind.

10. Vorrichtung nach einem der Ansprüche 8 oder 9, dadurch gekennzeichnet, dass die quasi u-förmige Klemme (1) einen rückseitigen, aus einem festen Material gefertigten Haltekörper (11) aufweist, in welchem die beiden U-Schenkel (3,5) gehalten sind, wobei die beiden parallel zueinander verlaufenden U-Schenkel aus einem flexiblen oder gummielastischen Material gefertigt sind, um den beiden je endständig an den Schenkel angeordneten, vorzugsweise flächigen bzw. streifenartigen Abschnitten die Schwenkbarkeit gegen das weitere bzw. vom weiteren Element bzw. gegen die weitere bzw. von der weiteren Klemme zu verleihen.

11. Vorrichtung nach einem der Ansprüche 1 bis 10, dadurch gekennzeichnet, dass die Abschnitte (3,5) und/oder der flächige Bereich (4) wenigstens zu Teilen aufgerauht ausgebildet sind, oder mit einem gleitreibungsvermindernden Material beschichtet sind.

12. Vorrichtung nach einem der Ansprüche 1 bis 11, dadurch gekennzeichnet, dass das weitere Element (1) analog zum einen Element (1) weitgehendst flächensymmetrisch ausgebildet und diesem gegenüberliegend angeordnet ist, und dass beide Elemente gegeneinander schwenkbeweglich angeordnet sind.

13. Vorrichtung nach einem der Ansprüche 1 bis 12, dadurch gekennzeichnet, dass in vertikaler Richtung mehrere Elemente gegenüberliegend zu einer Wandung oder einer vorzugsweise analogen Anzahl weiterer Elemente angeordnet sind.

14. Anordnung zum hängenden Anordnen von längsausgedehnten Gegenständen mit unterschiedlicher Dicke bzw. unterschiedlichen Dimensionen, umfassend eine oder mehrere Vorrichtungen, nach einem der Ansprüche 1 bis 12, dadurch gekennzeichnet, dass das mindestens eine Element (1) zusätzlich vorzugsweise stufenlos seitlich verschieblich auf einem plattenartigen oder schienenartigen weiteren Element (17) wieder lösbar befestigbar ist, um die Gegenstände mit unterschiedlicher Dicke oder Breite festklemmend anzuordnen.

15. Anordnung nach Anspruch 14, dadurch gekennzeichnet, dass mindestens das eine oder je zwei einander zugeordnete Elemente (1) bzw. Klemmbacken auf je einer Führungsplatte (16) angeordnet sind, welche Führungsplatte (-n) je mindestens einen, das platten- oder schienenartige weitere Element (17) oben und ggf. unten umgreifenden Abschnitt (20b) aufweist (aufweisen), sowie in Längsrichtung des weiteren Elementes versetzt bzw. beabstandet dazu ein Klemm- bzw. Haltemittel (20a,20c;41), um die Führungsplatte (16) wieder lösbar am platten- oder schienenartigen weiteren Element (17) festzuhalten.

16. Anordnung nach Anspruch 15, dadurch gekennzeichnet, dass der oder die umgreifende (-n) Abschnitt (-e) schrägwinklig zu den Führungsschienen am weiteren Element (17) ausgebildet ist (sind), wobei am Abschnitt oder an den Abschnitten (20b) Führungsschlitze (20d) für die Führungsschienen (17) vorgesehen sind, welche derart dimensioniert sind, dass beim Lösen und Wegschwenken je der Führungsplatte (16) und den im wesentlichen senkrechten Anordnen des Abschnitts oder der Abschnitte (20b) zu der oder den Schienen die Führungsplatte entlang des weiteren Elementes (17) frei verschiebbar ist, jedoch beim festen Anordnen der Führungsplatte mittels des Klemm- oder Haltemittels (20a,20c) am weiteren Element (17) die Schiene (-n) im führungsschlitz (20d) wenigstens nahezu festgeklemmt ist (sind).

17. Anordnung nach Anspruch 15, dadurch gekennzeichnet, dass das Klemm- bzw. Maltemittel ein exzentrisch ausgebildetes Organ (41) aufweist, mittels welchem durch Drehen oder Spannen die Führungsplatte (16) wieder lösbar am platten- oder schienenartigen weiteren Element (17) festlegbar ist.

## Claims

1. Device for arranging, in particular, an elongate object in a suspended manner, comprising at least one clamping element which can be moved towards a wall or towards an additional element so as to hold the object in a clamped manner in between by means of its own weight, characterised in that the element (1), of which there is at least one, comprises at least two support sections (3, 5), which are disposed at a spacing from one another in the vertical direction, and/or at least one plane support region (4), provided to act on a side of the object (30) when it is clamped or suspended and drive the object towards the wall (21) or the additional element (1), wherein the element is arranged such that it can swivel so that the sections (3, 5), of which there are at least two, or the plane region (4) can in each case be swivelled about two axes (8, 10; 8a, 10a), i.e. each section (3, 5) can be swivelled about a respective axis or the area (4) about at least two axes in the manner of a parallelogram, so that the movement towards the wall (21) or the additional element (1) to clamp the object (30) is a curved downward movement.

2. Device according to claim 1, characterised in that the element (1), of which there is at least one, is arranged on or at a plate-like element (17) such that it can essentially swivel in relation to the wall (21) or the additional element (1).

3. Device according to one of claims 1 and 2, characterised in that the element (1), of which there is at least one, is a clamping jaw, and the sections (3, 5) provided to form the jaw or the connection between the sections (3, 5) and/or the plane region (4) are formed so as to be essentially parallel in relation to the wall (21) or in relation to the sections (3, 5) or areas (4) provided on the additional element (1) for clamping purposes.

4. Device according to one of claims 1 to 3, characterised in that a longitudinal extent of the sections (3, 5) or the area (4) is arranged so as to extend essentially perpendicularly to the plate-like element (17).

5. Device according to one of claims 1 to 4, characterised in that the additional element (1) comprises at least one point-like, elongate or plane support, towards which the object which is to be clamped can be driven by means of the one element (1).

6. Device according to one of claims 1 to 4, characterised in that the one element (1) is a clamping jaw which is formed in the manner of a parallelogram, with one side (11) firmly connected to the plate-like element (17) and the opposite side (4) being movable parallel to one side such that it can swivel towards the wall (21) or the additional element (1) to clamp the object.

7. Device according to one of claims 1 to 6, characterised in that the clamping jaw (1) is made at least in parts of a flexible or elastic material, in order to enable the opposite side (4) to swivel in relation to one side (11).

8. Device according to one of claims 1 to 4, characterised in that the one element (1) is formed in the manner of a parallelogram and is firmly connected by one side (11) to the plate-like element (17), although without a freely mobile opposite side, so as to form a quasi U-shaped clamp which is open at the front and has two terminal edge-like or strip-like sections (3, 5) which extend parallel to one another and largely perpendicularly to the plate-like element (17).

9. Device according to claim 8, characterised in that the edge-like sections (3, 5) are bent upwards in order to form a respective wall (3b, 5b) bent in the manner of a clamping jaw, the two walls being arranged largely vertically one above the other in the non-clamping state.

10. Device according to one of claims 8 and 9, characterised in that the quasi U-shaped clamp (1) comprises a rear holding body (11) which is made of a rigid material and in which the two U-limbs (3, 5) are held, wherein the two U-limbs, which extend parallel to one another, are made of a flexible or elastomeric material in order to enable the two preferably plane or strip-like sections, which are each arranged at the ends of the limbs, to swivel towards or away from the additional element or towards or away from the additional clamp.

11. Device according to one of claims 1 to 10, characterised in that the sections (3, 5) and/or the plane region (4) is/are roughened at least in parts, or is/are coated with a material which increases sliding friction.

12. Device according to one of claims 1 to 11, characterised in that the additional element (1) is formed so as to be largely two-dimensionally symmetrical in correspondence with the one element (1) and is arranged opposite the latter, and that both elements are arranged such that they can swivel with respect to one another.

13. Device according to one of claims 1 to 12, characterised in that a plurality of elements are arranged opposite a wall or a preferably corresponding number of additional elements in the vertical direction.

14. Arrangement for arranging elongate objects of different thicknesses or different dimensions in a suspended manner, comprising one or more devices according to one of claims 1 to 12, characterised in that the element (1), of which there is at least one, is in addition secured to a plate-like or rail-like additional element (17) such that it can be displaced laterally, preferably steplessly, and released again in order to clamp the objects of different thicknesses or widths.

15. Arrangement according to claim 14, characterised in that at least the one or two respective elements (1) or clamping jaws associated with one another is/are arranged on a respective guide plate (16), which guide plate(s) comprises (comprise) at least one respective section (20b) which embraces the plate- or rail-like additional element (17) at the top and possibly at the bottom, as well as a clamping or holding means (20a, 20c; 41), which is staggered in the longitudinal direction of the additional element or disposed at a spacing therefrom, in order to retain the guide plate (16) at the plate- or rail-like additional element (17) in a releasable manner.

16. Arrangement according to claim 15, characterised in that the embracing section(s) is (are) formed so as to be at an oblique angle to the guide rails at the additional element (17), wherein guide slots (20d) for the guide rails (17) are provided in the section or sections (20b), which slots are dimensioned such that when the respective guide plate (16) is released and swung away and the section or sections (20b) is (are) arranged essentially perpendicularly to the rail or rails, the guide plate can be freely displaced along the additional element (17), although the rail(s) is (are) at least almost clamped in the guide slot (20d) when the guide plate is fixed by the clamping or holding means (20a, 20c) at the additional element (17).

17. Arrangement according to claim 15, characterised in that the clamping or holding means comprises an eccentric member (41), by means of which the guide plate (16) can be secured in a releasable manner at the plate- or rail-like additional element (17) by turning or tensioning.

## Revendications

1. Dispositif pour suspendre en particulier un objet de forme allongée, comprenant au moins un élément de serrage qui est mobile en direction d'une paroi ou d'un second élément afin de caler l'objet, grâce au poids propre de celui-ci, entre les deux éléments, caractérisé en ce que le ou les éléments (1) comportent au moins deux sections d'appui (3, 5) espacées l'une de l'autre dans le sens vertical et/ou au moins une zone d'appui plane (4) prévue pour agir sur un côté de l'objet (30) lorsque celui-ci est calé ou suspendu et pour pousser l'objet contre la paroi (21) ou contre le second élément (1), étant précisé que l'élément est disposé pour pouvoir pivoter de telle sorte que les sections (3, 5), au moins au nombre de deux, ou la zone plane (4) soient aptes à pivoter autour de deux axes (8, 10 ; 8a, 10a), c'est-à-dire que chaque section (3, 5) soit apte à pivoter autour d'un axe respectif ou que la surface (4) soit apte à pivoter à la manière d'un parallélogramme autour d'au moins deux axes, de sorte que le mouvement en direction de la paroi (21) ou du second élément (1) pour caler l'objet (30) soit un mouvement descendant courbe.

2. Dispositif selon la revendication 1, caractérisé en ce que le ou les éléments (1) sont disposés sur ou contre un élément en forme de plaque (17) pour être globalement aptes à pivoter par rapport à la paroi (21) ou au second élément (1).

3. Dispositif selon la revendication 1 ou 2, caractérisé en ce que le ou les éléments (1) sont des mâchoires de serrage, étant précisé que les sections (3, 5) prévues pour former la mâchoire, ou la liaison des sections et/ou la zone plane (4) sont globalement parallèles à la paroi (21) ou aux sections (3, 5) ou surfaces (4) prévues sur le second élément (1) pour le calage.

4. Dispositif selon l'une des revendications 1 à 3, caractérisé en ce qu'une étendue longitudinale des sections (3, 5) ou la surface (4) sont globalement perpendiculaires à l'élément en forme de plaque (17).

5. Dispositif selon l'une des revendications 1 à 4, caractérisé en ce que le second élément (1) comporte au moins une surface d'appui ponctuelle, allongée ou plane contre laquelle l'objet à caler peut être poussé à l'aide du premier élément (1).

6. Dispositif selon l'une des revendications 1 à 4, caractérisé en ce que le premier élément (1) est une mâchoire de serrage en forme de parallélogramme dont un côté (11) est solidaire de l'élément en forme de plaque (17) tandis que le côté opposé (4) est apte à pivoter, parallèlement au côté (11), en direction de la paroi (21) ou du second élément (1) afin de caler l'objet.

7. Dispositif selon l'une des revendications 1 à 6, caractérisé en ce que des parties au moins de la mâchoire de serrage (1) sont fabriquées en un matériau souple ou élastique afin de donner au côté opposé (4) la mobilité qui lui permet de pivoter par rapport au premier côté (11).

8. Dispositif selon l'une des revendications 1 à 4, caractérisé en ce que le premier élément (1) a la forme d'un parallélogramme avec un côté (11) solidaire de l'élément en forme de plaque (17) mais sans côté opposé librement mobile, afin de former ainsi une pince quasiment en U ouverte côté frontal, avec deux sections (3, 5) en forme d'arêtes ou de bandes prévues côté extrémité, parallèles entre elles et pratiquement perpendiculaires à l'élément en forme de plaque (17).

9. Dispositif selon la revendication 8, caractérisé en ce que les sections en forme d'arêtes (3, 5) sont recourbées vers le haut afin de former une paroi courbe en forme de pince (3b, 5b), les deux parois étant pratiquement superposées à la verticale, en position non calée.

10. Dispositif selon la revendication 8 ou 9, caractérisé en ce que la pince (1) quasiment en U comporte un corps de support arrière (11) qui est réalisé en un matériau solide et dans lequel sont maintenues les deux branches (3, 5) du U, étant précisé que les deux branches parallèles du U sont réalisées en un matériau souple ou élastique comme le caoutchouc afin de donner aux deux sections disposées aux extrémités des branches et de préférence planes ou en forme de bandes la mobilité qui leur permet de pivoter vers le second élément et à partir de celui-ci, ou vers la seconde pince et à partir de celle-ci.

11. Dispositif selon l'une des revendications 1 à 10, caractérisé en ce que les sections (3, 5) et/ou la zone plane (4) sont au moins en partie rugueuses ou recouvertes d'un matériau qui augmente le frottement par glissement.

12. Dispositif selon l'une des revendications 1 à 11, caractérisé en ce que le second élément (1), comme le premier (1), a une forme pratiquement symétrique en surface et est disposé en face du premier élément, et en ce que les deux éléments sont disposés pour pouvoir pivoter l'un par rapport à l'autre.

13. Dispositif selon l'une des revendications 1 à 12, caractérisé en ce que plusieurs éléments sont disposés dans le sens vertical en face d'une paroi ou d'un nombre de préférence analogue de seconds éléments.

14. Agencement pour suspendre des objets de forme allongée d'épaisseurs ou de dimensions différentes, comprenant un ou plusieurs dispositifs selon l'une des revendications 1 à 12, caractérisé en ce que le ou les éléments (1) peuvent en outre être fixés de façon amovible sur un autre élément (17) en forme de plaque ou de rail en étant mobiles latéralement, de préférence progressivement,afin de caler les objets présentant des épaisseurs ou des largeurs différentes.

15. Agencement selon la revendication 14, caractérisé en ce qu'au moins le premier élément (1) ou deux éléments (1) ou mâchoires de serrage associés sont disposés sur des plaques de guidage respectives (16) qui comportent chacune au moins une section (20b) enveloppant en haut et éventuellement en bas l'élément (17) en forme de plaque ou de rail et, décalé dans le sens longitudinal de l'élément (17) ou à une certaine distance de celui-ci, un moyen de serrage ou de support (20a, 20c ; 41) afin de bloquer la plaque de guidage (16) de façon amovible au niveau de l'élément (17) en forme de plaque ou de rail.

16. Agencement selon la revendication 15, caractérisé en ce que la ou les sections enveloppantes sont coudées, sur l'élément (17), par rapport aux rails de guidage, étant précisé qu'on prévoit sur la ou les sections (20b) des fentes de guidage (20d) pour les rails de guidage (17), qui sont dimensionnées pour que lorsque la plaque de guidage (16) est débloquée et éloignée par pivotement et que la ou les sections (20b) sont disposées globalement perpendiculairement par rapport au(x) rail(s), la plaque de guidage soit librement mobile le long de l'élément (17), mais que lorsque la plaque de guidage est disposée de façon fixe sur l'élément (17) à l'aide du moyen de serrage ou de support (20a, 20c), le ou les rails soient au moins approximativement bloqués dans la fente de guidage (20d).

17. Agencement selon la revendication 15, caractérisé en ce que le moyen de serrage ou de support comporte un organe excentrique (41) à l'aide duquel la plaque de guidage (16) peut être immobilisée de façon amovible, par rotation ou par serrage, sur l'élément (17) en forme de plaque ou de rail.
